# EUROPÄISCHE PATENTSCHRIFT

(11) **EP 1 774 630 B1**
(45) Veröffentlichungstag und Bekanntmachung des Hinweises auf die Patenterteilung: **02.02.2011**
(21) Anmeldenummer: 04738135.5
(22) Anmeldetag: 06.08.2004
(51) Int. Cl.: H01T 1/14, H01T 4/08

(54) **SELBSTTÄTIG LÖSCHENDE ÜBERSPANNUNGSABLEITERANORDNUNG SOWIE VERWENDUNG EINER SOLCHEN ÜBERSPANNUNGSABLEITERANORDNUNG**
AUTOMATICALLY-TRIGGERING SURGE ARRESTER ARRANGEMENT AND USE OF SUCH A SURGE ARRESTER ARRANGEMENT
ENSEMBLE ECLATEUR A EXTINCTION AUTOMATIQUE ET UTILISATION DE CE DERNIER

(43) Veröffentlichungstag der Anmeldung: 18.04.2007
(73) Patentinhaber: Huber+Suhner AG, 9100 Herisau (CH)
(72) Erfinder: GROTH, Siegfried, 8320 Fehraltorf (CH); GOEBEL, Uhland, CH-8492 Wila (CH); NUECHTER, Peter, CH-8340 Hinwil (CH); GANTER, Markus, CH-8320 Fehraltorf (CH)
(74) Vertreter: Ottow, Jens M.
(86) Internationale Anmeldenummer: PCT/CH2004/000495
(87) Internationale Veröffentlichungsnummer: WO 2006/012754

(56) Entgegenhaltungen:
- CH-A- 660 261
- FR-A- 2 763 438
- FR-A- 2 848 353

## Beschreibung

### TECHNISCHES GEBIET

Die vorliegende Erfindung betrifft eine selbsttätig löschende Überspannungsableiteranordnung gemäss dem Oberbegriff des Anspruchs 1 sowie die Verwendung einer solchen Überspannungsableiteranordnung.

### STAND DER TECHNIK

In elektrischen und elektronischen Schaltungen oder auf elektrischen Leitungen, die mit exponierten Vorrichtungen wie z.B. Funkantennen in Verbindung stehen, können durch Blitzschlag oder andere Kurzzeitphänomene gefährliche Spannungsspitzen auftreten, welche zu dauerhaften Schäden an den elektrischen Einrichtungen oder zu einem Totalausfall führen können. Zum Unschädlichmachen solcher Spannungsspitzen werden seit langem an geeigneten Stellen der zu schützenden Einrichtung Überspannungsableiter unterschiedlicher Konstruktion und Wirkungsweise eingebaut, die unter normalen Umständen nicht leitend sind, beim Auftreten gefährlicher Überspannungen jedoch durchschalten und die vorhandenen Potentialdifferenzen ausgleichen.

Eine mögliche Art von Überspannungsableitern sind spannungsabhängige Widerstände, z.B. Metall-Oxid-Varistoren (MOVs), die zwischen zwei Leiter geschaltet werden, zwischen denen gefährliche Spannungsspitzen auftreten können. Bei normalen Betriebsspannungen ist der Widerstand der Varistoren gross, so dass zwischen den beiden Leitern nur ein geringer Leckstrom fliesst. Bei hohen Spannungsspitzen nimmt der Widerstand der Varistoren drastisch ab, so dass der erwünschte Ausgleichsstrom fliessen kann. Probleme ergeben sich bei den Varistoren jedoch, wenn in ihnen aufgrund von internen Veränderungen bereits unter Normalbedingungen stark erhöhte Leckströme fliessen, welche die zu schützende Schaltung belasten und zu Veränderungen in deren Funktionsweise führen können. Es ist deshalb bereits vorgeschlagen worden, in Serie zu einem Varistor eine thermisch aktivierbare Schalteinrichtung zu schalten, die bei starker Leckstrom-bedingter Erwärmung des Varistors den Strom durch den Varistor unterbricht und ersatzweise als zusätzlichen Überspannungsschutz in die aufgetrennte Verbindung eine Funkenstrecke einfügt (US-A-4,288,833). Realisiert wird die thermisch aktivierbare Schalteinrichtung durch einen elastischen Schaltarm, der unter mechanischer Vorspannung stehend mit dem einen Ende am Varistor angelötet ist und die eine elektrische Verbindung zum Varistor herstellt. Erwärmt sich der Varistor aufgrund exzessiver Leckströme stark, schmilzt das Lot der Lötverbindung und der elektrische Schaltarm hebt aufgrund seiner Vorspannung vom Varistor ab und unterbricht den Stromfluss durch den Varistor. Mit dem Abheben des Schaltarms wird eine Funkenstrecke wirksam, die zwischen dem Varistor und dem abgehobenen Schaltarm oder eigens dafür vorgesehenen Leiterspitzen gebildet wird. Nachteilig bei dieser Überspannungsableiteranordnung ist die irreversible Veränderung der Anordnung beim Ansprechen der Schalteinrichtung. In gleicher Weise irreversibel ist auch der Schaltvorgang des mit einer äusseren Kurzschlusseinrichtung versehenen Überspannungsableiters aus der Druckschrift DE-A1-197 31 312. Im Falle einer exzessiven Erwärmung des Überspannungsableiters schmelzen zwei isolierende Abstandshalter, so dass ein unter elastischer Vorspannung stehender Kurzschlussbügel die zwei bzw. drei Anschlusskontakte des Überspannungsableiters kurzschliessen und so den Stromfluss durch den Überspannungsableiter übernehmen kann.

Die FR-A-2 848 353 offenbart eine Schutzschaltung, bei der eine elektrisch leitende Verbindung zwischen einem Ein- und Ausgang durch einen Schaltmechanismus unterbrechbar ist. Dieser Schaltmechanismus weist ein Bimetallelement auf, das auf einen Temperaturanstieg beim Auftreten eines Überspannungspulses anspricht. Das Bimetallelement löst bei einem Ausführungsbeispiel eine Sperrklinke und gibt einen unter Federspannung stehenden Öffner frei. Bei einem anderen Ausführungsbeispiel ist das Bimetallelement selbst der Öffner und gibt beim Öffnen ein Isolationselement frei, das durch Schwerkraft zwischen das Bimetallelement und einen Gegenkontakt fällt und beide dauerhaft voneinander trennt. Im ersten Fall kehrt das Bimetallelement nach einem Temperaturrückgang zwar wieder in seine Ausgangslage zurück, der Kontakt bleibt jedoch solange geöffnet, bis er von aussen durch einen Eingriff wieder geschlossen wird. Im zweiten Fall kann das Bimetallelement nicht mehr in seine Ausgangsstellung zurückkehren, da es durch das Isolationselement daran gehindert wird.

Eine andere Art von Überspannungsableitern sind die Gaskapselableiter, bei denen im Überspannungsfall eine Gasentladung in einer abgeschlossenen gasgefüllten Kapsel mit zwei oder drei Elektroden gezündet wird. Problematisch ist bei diesen Ableitern, dass eine einmal gezündete Gasentladung bei einer vergleichsweise niedrigen Brennspannung aufrechterhalten bleibt. Liegt an dem ineine Schaltung oder Leitung eingebauten Gaskapselableiter im Normalbetrieb beispielsweise eine Versorgungsspannung für eine abgesetzte Elektronik, die grösser oder gleich der Brennspannung ist, oder eine hohe HF-Leistung an, brennt die Gasentladung nach dem Auftreten einer zündenden Überspannungsspitze weiter und belastet die Schaltung bzw. Leitung. Auch bei den Gaskapselableitern sind bereits zusätzliche irreversible Schalteinrichtungen vorgeschlagen worden, die auf im Ableiter entstehende exzessive Wärme reagieren und dann die Stromzufuhr zum Ableiter dauerhaft unterbrechen (US-A-4,051,546) oder den Ableiter durch einen Bypass dauerhaft kurzschliessen (US-A-3,755,715 oder US-A-4,132,915). Die thermisch aktivierten Schalteinrichtungen können in den Überspannungsableiter integriert sein (siehe die vorgenannten Druckschriften), sie können aber auch separat ausgebildet und von aussen an den Überspannungsableiter thermisch angekoppelt werden (US-A-4,275,432). Thermisch aktivierte, irreversible Kurzschlusseinrichtungen sind auch im Zusammenhang mit Gaskapselableitern für Koaxialleitungen bekannt (US-A-5,724,220, Fig. 24 und 25).

Eine reversible Schalteinrichtung zur Unterbrechung des Entladungsstroms durch einen Gaskapselableiter ist aus der US-A-4,068,277 bekannt. Hier ist ein separates, mit einem Bimetallelement ausgestattetes, thermisch arbeitendes Schütz vorgesehen, dessen Heizelement in Serie mit dem Ableiter geschaltet ist. Bleibt die einmal gezündete Entladung im Ableiter eine gewisse Zeit bestehen, spricht das Schütz an und unterbricht den Strom durch den Ableiter und die eine Leitung. Ist das Schütz nach einer längeren Zeit von z.B. 20-30 s wieder ausreichend abgekühlt, schaltet es den Strom durch den Ableiter und die eine Leitung selbsttätig wieder ein, so dass der Ausgangszustand wiederhergestellt ist. Nachteilig ist bei dieser Lösung, dass wegen des separaten Schützes eine kompakte und platzsparende Anordnung nicht möglich ist. Weiterhin ist der Unterbruch in einer Leitung für Anwendungsfälle ungeeignet, bei denen ein Versorgungsstrom für andere Schaltungsteile über die Leitungen geführt wird.

Besondere Anforderungen werden an Überspannungsableiteranordnungen gestellt, die in eine Koaxialleiteranordnung für hohe Frequenzen integriert werden und daher nicht nur für höchste Frequenzen geeignet sein müssen, sondern zugleich auch kompakt im Aufbau, funktionssicher, wartungsarm und robust sein sollen.

Beispiele für Koaxialleiteranordnungen mit integrierter Überspannungsableiteranordnung, jedoch ohne zusätzliche Schalteinrichtung sind aus der CH-A5-660 261 oder der EP-A1-0 855 756 oder der EP-A1-0 938166 der Anmelderin bekannt. Um bei derartigen Überspannungsableiteranordnungen im Störungsfall auch bei Anliegen einer Gleichspannung oder eines Hochfrequenzsignals die Gaskapselableiter sicher in den nicht-leitenden Zustand zurücksetzen zu können, ist in der WO-A1-2004/032276 der Anmelderin eine zusätzliche Schaltanordnung vorgeschlagen worden, die eine Induktivität, einen elektromagnetisch betätigten Unterbrecherschalter und eine Diode umfasst. Diese Schaltanordnung wirkt zusammen mit einer Serieschaltung aus zwei gleichartigen Gaskapselableitern. Aufbau und Wirkungsweise der Anordnung können der genannten Druckschrift entnommen werden.

Die aus der WO-A1-2004/032276 bekannte Schaltanordnung schützt die Gaskapselableiter zuverlässig vor einer Dauerbelastung und schaltet sich nach dem Löschen der Gasentladung in den Gaskapselableitern selbsttätig wieder ein. Sie hat sich in der Praxis bewährt und kann in die Koaxialleiteranordnungen integriert werden, wenn die Koaxialleiteranordnungen von vornherein dafür konstruktiv ausgelegt werden.

Es besteht jedoch der dringende Wunsch, eine selbsttätig löschende Überspannungsableiteranordnung zu haben, die vor allem breitbandig einsetzbar ist, einfach aufgebaut und kostengünstig herstellbar ist, aber auch in bereits vorhandenen Koaxialleiteranordnungen mit integriertem Überspannungsableiter, wie sie in der CH-A5-660 261 beschrieben sind, nachgerüstet werden kann, ohne dass an der Koaxialleiteranordnung selbst bauliche Änderungen vorgenommen werden müssen.

### DARSTELLUNG DER ERFINDUNG

Es ist daher Aufgabe der Erfindung, eine selbsttätig löschende, breitbandige und kostengünstige Überspannungsableiteranordnung zu schaffen, welche einfach und robust aufgebaut ist, eine hohe Funktionssicherheit aufweist, extrem platzsparend verwirklicht werden kann und insbesondere in vorhandenen Koaxialleiteranwendungen ohne bauliche Änderungen nachgerüstet werden kann.

Die Aufgabe wird durch die Überspannungsableiteranordnung des Anspruchs 1 gelöst. Der Kern der Erfindung besteht darin, einen Schaltmechanismus vorzusehen, welcher bei Stromfluss durch den Überspannungsableiter reversibel auf die im Überspannungsableiter durch den Stromfluss erzeugte Wärme anspricht und den Stromfluss durch den Überspannungsableiter unterbricht und anschliessend selbsttätig wieder in seinen Ausgangszustand zurückkehrt.

Der Schaltmechanismus umfasst Schaltmittel sowie thermisch an den Überspannungsableiter angekoppelte Betätigungsmittel zur Betätigung der Schaltmittel, welche Betätigungsmittel - anders als die schmelzenden Lötverbindungen aus dem Stand der Technik - reversibel auf die im Überspannungsableiter durch den Stromfluss erzeugte Wärme ansprechen. Durch die direkte thermische Ankopplung der Betätigungsmittel an den Überspannungsableiter können beide baulich vereinigt werden, sodass eine sehr kompakte Anordnung entsteht. Das Ansprechen der Betätigungsmittel auf die im Überspannungsableiter erzeugte Wärme stellt sicher, dass der Unterbruch mit einer gewissen Verzögerung und nur dann erfolgt, wenn der Ableiter tatsächlich unter Dauerbelastung steht. Wenn nach dem Unterbruch des Stromflusses durch den Überspannungsableiter die Erwärmung des Ableiters wieder abklingt, kehren die Betätigungsmittel selbsttätig in ihren Ausgangszustand zurück, so dass nach einer gewissen Verzögerungszeit die Überspannungsableiteranordnung wieder einsatzbereit ist.

Die Betätigungsmittel umfassen Expansionsmittel umfassen, welche die im Überspannungsableiter durch den Stromfluss erzeugte Wärme mittels thermischer Expansion in eine Schaltbewegung umsetzen. Die thermische Expansion ist ein besonders einfacher, wirkungsvoller, funktionssicherer und reproduzierbarer Mechanismus zum Erzeugen einer Schaltbewegung, mittels derer dann der Stromfluss durch den Ableiter unterbrochen werden kann. Kühlt der Überspannungsableiter anschliessend wieder ab, folgt auf die Expansion eine Kontraktion, die in den Ausgangszustand zurückführt.

Besonders vorteilhaft hinsichtlich Einfachheit und Robustheit ist es, dass die Expansionsmittel einen Expansionskörper aus einem festen Material umfassen, dessen thermische Ausdehnung in einer ersten Achse als Schaltbewegung ausgenutzt wird. Hierdurch steht eine lineare Schaltbewegung zur Verfügung, die besonders einfach mit entsprechenden Schaltmitteln kombiniert werden kann. Insbesondere kann dabei die thermische Ausdehnung des Expansionskörpers in der ersten Achse durch eine geeignete Formgebung des Expansionskörpers oder durch ein anisotropes Werkstoffverhalten des Expansionskörpers verstärkt werden. Ein Beispiel für eine geeignete Formgebung ist eine abgewinkelte Form nach Art eines (in umgekehrter Richtung wirkenden) Kniehebels.

Der Expansionskörper besteht aus einem hitzebeständigen gummielastischen Material, insbesondere einem Silikonkautschuk oder einem Fluorelastomer, wobei der Expansionskörper von einem die radiale Ausdehnung begrenzenden und die axiale Ausdehnung verstärkenden Begrenzungselement umgeben ist. Durch den Begrenzungskörper wird die thermische Ausdehnung radial im Bezug auf die erste Achse begrenzt und aufgrund des "quasi-hydrostatischen" Verhaltens des Expansionskörpers eine wesentliche Verstärkung der Ausdehnung in Richtung der ersten Achse bewirkt.

Wenn gemäss einer Weiterbildung der Expansionskörper die Form einer zur ersten Achse axialen Kreisscheibe aufweist, und als Begrenzungselement eine hohlzylindrische, koaxiale, elektrisch und thermisch isolierende Isolatorhülse, insbesondere aus Polytetrafluoräthylen, vorgesehen wird, kann ein ungewollter Abfluss der in den Expansionskörper eingeflossenen Wärme durch die seitliche Begrenzung verhindert werden.

Grundsätzlich kann der Stromfluss durch den Überspannungsableiter durch Öffnen eines in Serie liegenden oder durch Schliessen eines parallel liegenden Schalters unterbrochen werden. Besonders einfach und kompakt wird die Überspannungsableiteranordnung im Aufbau, wenn die Schaltmittel einen Schalter umfassen, welcher in Serie mit dem Überspannungsableiter geschaltet und im Ausgangszustand geschlossen ist, und der geöffnet wird, wenn die Betätigungsmittel auf die im Überspannungsableiter durch den Stromfluss erzeugte Wärme ansprechen. Es ist im Rahmen der Erfindung aber auch denkbar, dass die Schaltmittel einen Schalter umfassen, welcher parallel zum Überspannungsableiter geschaltet und im Ausgangszustand geöffnet ist, und der geschlossen wird, wenn die Betätigungsmittel auf die im Überspannungsableiter durch den Stromfluss erzeugte Wärme ansprechen.

Vorzugsweise umfasst der Schalter zwei metallische Kontaktelemente, welche durch ein Federelement gegeneinander gedrückt werden und gegen den Druck des Federelements voneinander trennbar sind, wobei eines der Kontaktelemente mit der Überspannungsableiteranordnung verbunden, insbesondere verlötet ist, und wobei die Betätigungsmittel bzw. Expansionsmittel zwischen den beiden Kontaktelementen angeordnet sind. Die Kontaktelemente sind zur Vermeidung von Abbrand oberflächenveredelt, insbesondere mit Silber beschichtet.

Sehr einfach und für den Einsatz in koaxialen Hochfrequenzleitungen besonders geeignet ist die Überspannungsableiteranordnung, wenn der Überspannungsableiter, die metallischen Kontaktelemente, das Federelement und die Betätigungsmittel bzw. Expansionsmittel axial zu einer ersten Achse in einem gemeinsamen Gehäuse hintereinander angeordnet sind, wenn das Gehäuse elektrisch leitend ist und als eine Zuleitung zum Überspannungsableiter dient, und wenn zur Herstellung des Kontakts mit dem Gehäuse Kontaktfedern vorgesehen sind.

Die metallischen Kontaktelemente, das Federelement und die Betätigungsmittel bzw. Expansionsmittel können dabei auf einer Seite des Überspannungsableiters angeordnet sein.

Es können aber auch die metallischen Kontaktelemente und die Betätigungsmittel bzw. Expansionsmittel auf einer Seite des Überspannungsableiters und das Federelement auf der anderen Seite des Überspannungsableiters angeordnet sein.

Das Gehäuse kann als einseitig offenes, einschraubbares Gehäuse ausgebildet sein. Es ist aber auch denkbar, dass das Gehäuse als einseitig offenes Gehäuse ausgebildet ist, und dass auf der offenen Seite des Gehäuses Anschlussstifte zum Einsetzen der Überspannungsableiteranordnung in eine gedruckte Schaltung vorgesehen sind.

Bevorzugt ist der Überspannungsableiter als Gaskapselableiter ausgebildet und weist eine zylindrische Form mit an den Stirnseiten angeordneten elektrischen Anschlüssen auf.

Erfindungsgemäss wird eine Überspannungsableiteranordnung, bei welcher der Überspannungsableiter, die metallischen Kontaktelemente, das Federelement und die Betätigungsmittel bzw. Expansionsmittel koaxial zu einer ersten Achse in einem gemeinsamen Gehäuse hintereinander angeordnet sind, bei der das Gehäuse elektrisch leitend ist und als eine Zuleitung zum Überspannungsableiter dient, und bei der zur Herstellung des Kontakts mit dem Gehäuse Kontaktfedern vorgesehen sind, in einer Koaxialleiteranordnung eingesetzt.

Insbesondere umfasst die Koaxialleiteranordnung einen in einer zweiten Achse verlaufenden Innenleiter und einen den Innenleiter koaxial umgebenden Aussenleiter, ist die Überspannungsableiteranordnung mit der ersten Achse senkrecht zur zweiten Achse an der Koaxialleiteranordnung befestigt, insbesondere angeschraubt, ist das Gehäuse mit dem Aussenleiter elektrisch leitend verbunden, und ist eine zweite Zuleitung zum Überspannungsableiter mit dem Innenleiter elektrisch leitend verbunden.

Weitere Ausführungsformen ergeben sich aus den abhängigen Ansprüchen.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: einen Längsschnitt durch eine Koaxialleiteranordnung mit einer eingeschraubten Überspannungsableiteranordnung gemäss einem bevorzugten Ausführungsbeispiel der Erfindung;
- Fig. 2: den Aufbau der mit einer Gaskapsel bestückten Überspannungsableiteranordnung aus Fig. 1;
- Fig. 3: eine für den Einbau in eine gedruckte Schaltung geeignete Überspannungsableiteranordnung gemäss einem anderen Ausführungsbeispiel der Erfindung;
- Fig. 4: ein zu Fig. 3 vergleichbares Ausführungsbeispiel mit axialen Anschlussdrähten für eine "fliegende" Verdrahtung;und
- Fig. 5: den Querschnitt durch einen Expansionskörper, der aufgrund seiner Formgebung als Kniehebel in einer Achse eine verstärkte thermische Ausdehnungsbewegung ausführt.

### WEGE ZUR AUSFÜHRUNG DER ERFINDUNG

In Fig. 1 ist in einem Längsschnitt eine Koaxialleiteranordnung mit einer eingeschraubten Überspannungsableiteranordnung gemäss einem bevorzugten Ausführungsbeispiel der Erfindung wiedergegeben. Die Koaxialleiteranordnung 10 aus Fig. 1 ist in Aufbau und äusseren Abmessungen vergleichbar mit bekannten Gaskapsel-Blitzschutzeinrichtungen, wie sie von der Anmelderin am Markt angeboten werden und wie sie vor allem in Mobilfunk-Basisstationen Anwendung finden. Solche Gaskapsel-Blitzschutzeinrichtungen haben üblicherweise eine Impedanz von 50 Ω, sind für Frequenzen bis hinauf zu mehreren GHz einsetzbar und können mit einzelnen Strompulsen bis zu 30 kA und mehrfachen Strompulsen bis 20 kA belastet werden. Typische Aussenabmessungen sind axiale Längen um 100 mm und Aussendurchmesser von etwa 30 mm. Mit der Erfindung können solche Gaskapsel-Blitzschutzeinrichtungen nachträglich mit einer zum Selbstlöschen geeigneten Schalteinrichtung ausgerüstet werden, ohne dass wesentliche Änderungen vorgenommen werden müssen.

Die Koaxialleiteranordnung 10 umfasst einen gleichzeitig als Gehäuse dienenden metallischen Aussenleiter 11 (aus oberflächenveredeltem Messing oder dgl.) mit abgestuftem Innendurchmesser und einen aus mehreren Innenleiterabschnitten 12,..,15 bestehenden Innenleiter. Der Innenleiter 12,..,15 ist mittels isolierender scheibenförmiger Halterungen 16, 17 koaxial im Aussenleiter 11 angeordnet und fixiert. Die endseitigen Innenleiterabschnitte 14 und 15 sind als geschlitzte Buchsen ausgeführt und Teil von verschraubbaren Steckverbindungen. Zur Verschraubung dienen auf den Aussenleiter 11 angebrachte Aussengewinde 18, 19. In einem mittleren Abschnitt der Koaxialleiteranordnung 10 ist der Aussenleiter 11 und sein Innendurchmesser vergrössert. In diesem Abschnitt ist gleichzeitig ein Innenleiterabschnitt 13 mit einem reduzierten Aussendurchmesser vorgesehen. Senkrecht zur Achse 35 der Koaxialleiteranordnung 10 ist an einer Seite (in Fig. 1 oben) in den Aussenleiter bzw. das Gehäuse 11 ein Gewindeloch 23 eingebracht, in das eine Überspannungsableiteranordnung 20 nach der Erfindung eingeschraubt ist.

Die Überspannungsableiteranordnung 20 enthält einen an sich bekannten (zylindrischen) Überspannungsableiter 22 in Form eines zweipoligen Gaskapselableiters bzw. Gasentladungsableiters, der mit seiner Zylinderachse in der Achse 34 der Überspannungsableiteranordnung 20 liegt. Solche Gasentladungsableiter, wie sie beispielsweise von der Firma Epcos angeboten werden, haben Ansprechspannungen von 70 V bis zu mehreren kV und im gezündeten Zustand eine Bogen-Brennspannung von 10-30 V. Im gezündeten Zustand sinkt der Innenwiderstand auf Werte < 1 Ω, während er im gesperrten (gelöschten) Zustand > 1 GΩ ist. Die Kapazität beträgt nur wenige pF, was insbesondere für HF-Anwendungen günstig ist. Die Aussenabmessungen (Länge x Aussendurchmesser) liegen in der Grössenordnung von 6 mm x 8 mm.

Der Überspannungsableiter 22 ist lösbar in der Überspannungsableiteranordnung 20 gehalten. Er weist zwei stirnseitige Kontaktflächen auf, die mit der innenliegenden Gasentladungsstrecke in Verbindung stehen und durch das dazwischenliegende Keramikgehäuse voneinander isoliert sind. Der Überspannungsableiter 22 sitzt mit dem unteren freien Ende in einem Isolierbecher 21. Mit der unteren Kontaktfläche liegt er an einem elektrisch leitenden Anschlussstück 24 an, das durch eine Öffnung im Boden des Isolierbechers 21 den Kontakt zum Innenleiterabschnitt 13 herstellt.

Die Überspannungsableiteranordnung 20 aus Fig. 1 ist für sich genommen in vergrösserter Darstellung in Fig. 2 wiedergegeben. Sie umfasst ein nach unten offenes Gehäuse 25, welches den Überspannungsableiter bzw. Gaskapselableiter 22 hält (Kapselhaltergehäuse). Das Gehäuse 25 ist aussen mit Schlüsselflächen versehen und hat ein Schraubgewinde 32, mit dem es in das Gewindeloch 23 im Aussenleiter 11 (Fig. 1) eingeschraubt werden kann. Das Gehäuse 25 ist zunächst auch zur anderen Seite hin offen ausgebildet, damit die im Gehäuse untergebrachten Funktionselemente 22 und 26,..,31 in das Innere des Gehäuses eingebracht werden können. Zum (dauerhaften) Verschliessen der oberen Öffnung dient dann ein Bolzen 33.

Entlang der Achse 34 der Überspannungsableiteranordnung 20 sind im Gehäuse 25 - von unten nach oben - hintereinander der Überspannungsableiter 22, ein Mittenkontakt 30, ein Expansionskörper 29, eine Kontaktscheibe 27 mit am oberen Umfang randseitig und nach oben abstehend angebrachten Kontaktfedern 28 und ein Federelement 26 in Form einer Federscheibe angeordnet. Der Mittenkontakt 30 hat eine kreisscheibenförmige Grundplatte 40, an die nach oben hin ein zylindrischer Kontaktbolzen 39 mit reduziertem Durchmesser angeformt ist. Der Aussendurchmesser der Grundplatte 40 ist etwas grösser als der Aussendurchmesser des Überspannungsableiters 22. Der Mittenkontakt 30 besteht beispielsweise aus Messing und ist zur Verbesserung der Kontakteigenschaften und speziell zur Vermeidung von Abbrand oberflächenveredelt, insbesondere mit Silber beschichtet.

Der Expansionskörper 29 hat die Form einer Kreisscheibe und besteht vorzugsweise aus einem hitzebeständigen gummielastischen Material, insbesondere einem Silikonkautschuk oder einem Fluorelastomer. Er hat im Zentrum eine koaxiale Bohrung 38, die im Durchmesser auf den Kontaktbolzen 39 des Mittenkontakts 30 abgestimmt ist. Im zusammengebauten Zustand (Fig. 2) reicht der Mittenkontakt 30 mit dem Kontaktbolzen 39 durch die Bohrung 38 des Expansionskörpers 29 gerade soweit hindurch, dass bei Betriebstemperatur die Stirnfläche des Kontaktbolzens 39 an die Oberseite des Expansionskörpers 29 bündig anschliesst und gleichzeitig mit der Unterseite der über dem Expansionskörper 29 angeordneten Kontaktscheibe 27 einen elektrischen Kontakt herstellt.

Die kreisförmige Kontaktscheibe 27 besteht ebenfalls aus oberflächenveredeltem, insbesondere versilbertem, Messing. Die am oberen Rand der Kontaktscheibe 27 über den Umfang verteilt angebrachten, sich in axialer Richtung erstreckenden und leicht nach aussen gebogenen Kontaktfedern 28 stellen einen gleitenden Kontakt mit der Innenwand des Gehäuses 25 her. Das Gehäuse 25 dient gleichzeitig als eine Zuleitung zum Überspannungsableiter 22. Um ein Kurzschliessen von Mittenkontakt 30 und Kontaktscheibe 27 über das Gehäuse 25 zu verhindern, ist der Mittenkontakt 30 aussen von einer koaxialen Isolatorhülse 31 umgeben, die auch noch den Expansionskörper 29 und den unteren Teil der Kontaktscheibe 27 umschliesst. Die Isolatorhülse 31 ist als Hohlzylinder ausgebildet und besteht aus einem elektrisch und thermisch isolierenden, hitzebeständigen Material, vorzugsweise aus Polytetrafluoräthylen. Die Isolatorhülse 31 greift mit einem äusseren Vorsprung 41 hinter eine Hinterschneidung im Gehäuse 25. An einer Hinterschneidung 42 in der Isolatorhülse 31 stützt sich seinerseits der Mittenkontakt 30 mit der Grundplatte 40 ab. Damit wird auch der Überspannungsableiter 22, der an der oberen Kontaktfläche mit der Grundplatte 40 des Mittenkotakts verlötet ist, im Gehäuse 25 gehalten.

Zwischen der Oberseite der Kontaktscheibe 27 und dem Gehäuse 25 bzw. dem Bolzen 34 ist ein Federelement 26 angeordnet, dass im gezeigten Beispiel als Federscheibe ausgebildet ist, aber auch andere Formen (Tellerfeder, Spiralfeder oder dgl.) annehmen kann. Das Federelement 26 und die axialen Abmessungen der einzelnen Bauteile der Überspannungsableiteranordnung 20 sind so ausgelegt, dass der Kontaktbolzen 39 und die Kontaktscheibe 27 im Normalzustand (bei Betriebstemperatur) mit einer Federvorspannung kontaktierend gegeneinander gedrückt werden.

Die Funktion der Überspannungsableiteranordnung 20 ist wie folgt: Im Normalzustand, wenn der Überspannungsableiter 22 nicht gezündet ist und sich die Anordnung im wesentlichen auf Betriebstemperatur befindet, bleibt der vom Mittenkontakt 30 und der Kontaktscheibe 27 gebildete Schaltkontakt geschlossen. Damit ist der Überspannungsableiter 22 an seinem einen Ende mit dem Innenleiterabschnitt 13 und an seinem anderen Ende über die Elemente 30, 27, 28 und das Gehäuse 25 mit dem Aussenleiter 11 elektrisch leitend verbunden. Wird nun die Koaxialleiteranordnung 10 durch einen Blitz oder anderweitig mit einem über die Zündspannung des Überspannungsableiters 22 hinausgehenden, kurzzeitigen Spannungsimpuls beaufschlagt, zündet der Überspannungsableiter 22 und gleicht die Potentialdifferenz weitgehend aus. Fällt die Spannung nach dem Abklingen des Spannungsimpulses sofort wieder unter die Brennspannung des Überspannungsableiters 22, wird dieser gelöscht und der Ausgangszustand ist wiederhergestellt. Eine wesentliche Erwärmung des Überspannungsableiters 22 und damit des Expansionskörpers 29 findet nicht statt.

Bleibt dagegen auch nach Abklingen des Spannungsimpulses eine oberhalb der Brennspannung liegende Spannung am Überspannungsableiter 22 anstehen, wird dieser weiterhin von einem Strom durchflossen, der aufgrund des Innenwiderstands des Ableiters Wärme erzeugt und zu einer Erwärmung des Überspannungsableiters 22 führt. Die im Überspannungsableiter 22 entstehende Wärme fliesst axial über die Grundplatte 40 und radial über den Kontaktbolzen 39 des Mittenkontaktes 30 in den Expansionskörper 29, erwärmt diesen und bewirkt eine thermische Ausdehnung, wobei ein schneller radialer Abfluss der Wärme in das Gehäuse 25 durch die thermisch isolierende Isolatorhülse 31 verhindert wird. Die thermische Ausdehnung des Expansionskörpers 29 erfolgt dabei fast ausschliesslich in axialer Richtung, weil der Expansionskörper 29 in radialer Richtung durch die Isolatorhülse 31 eingegrenzt ist und der durch die Eingrenzung entstehende Druck aufgrund der "quasi-hydrostatischen" Materialeigenschaften des Expansionskörpers 29 in axialer Richtung wirksam wird. Auf diese Weise lässt sich eine axiale Ausdehnung des Expansionskörpers 29 erreichen, die mehr als den Faktor 3 grösser ist, als die isotrope Ausdehnung, und somit einen erheblichen Verstärkungseffekt darstellt. Durch die axiale thermische Ausdehnung des Expansionskörpers 29 zwischen den beiden Kontakten 30 und 27 werden - wenn eine genügend hohe Temperatur von beispielsweise 100°C oder mehr erreicht worden ist - die beiden Kontakte gegen den Druck des Federelements 26 voneinander getrennt. Mit der Trennung der Kontakte 30 und 27 wird der Stromfluss durch den Überspannungsableiter 22 und damit auch die Wärmeerzeugung unterbrochen (Selbstlöschung). Sobald nach dem Unterbruch genügend Wärme aus dem Expansionskörper 29 wieder abgeflossen ist und sich der Expansionskörper 29 abgekühlt und wieder zusammengezogen hat, schliesst sich der aus dem Mittenkontakt 30 und der Kontaktscheibe 27 gebildete Schalter wieder und kehrt in den Ausgangszustand zurück.

Es versteht sich von selbst, dass der beschriebene Schaltvorgang umso besser funktioniert, je höher der thermische Ausdehnungskoeffizient des für den Expansionskörper 29 verwendeten Materials ist. Gleichzeitig sollte das Material aber auch bis zu Temperaturen von > 200 °C thermisch beständig sein und eine hinreichende Alterungsbeständigkeit aufweisen. Schliesslich sollte es für die Anwendung in der Koaxialleitungsanordnung auch vorteilhafte dielektrische Eigenschaften haben. Die dielektrischen Eigenschaften des Expansionskörpers 29 spielen vor allem dann eine Rolle, wenn in einer koaxialen Blitzschutzeinrichtung, die mit einem Überspannungsableiter ohne selbstlöschende Schalteinrichtung ausgestattet ist, nachträglich eine solche Schalteinrichtung eingebaut werden soll, wie dies bei der erfindungsgemässen Überspannungsableiteranordnung mit Vorteil möglich ist.

Mit einer Koaxialleitungsanordnung und einer Überspannungsableiteranordnung gemäss Fig. 1 sind im Labor verschiedene Messungen durchgeführt worden, wobei Gaskapselableiter der oben beschriebenen Art mit Zündspannungen von 230 V bzw. 90 V verwendet wurden. Für Pulse von 4 kV/2 kA (nach IEC 61000-4-5) ergaben sich Brennzeiten der Kapsel in der Grössenordnung von 10 s bis 20 s und Reaktivierungszeiten in der Grössenordnung von 1-2 min.

Die erfindungsgemässe Überspannungsableiteranordnung kann aber nicht nur im Zusammenhang mit einer Koaxialleitungsanordnung der in Fig. 1 gezeigten Art mit Vorteil eingesetzt werden, sondern lässt sich auch überall dort anwenden, wo Gaskapselableiter als Überspannungsschutz eingesetzt werden. So ist es beispielsweise üblich, Gaskapselableiter, die mit Anschlussdrähten oder Lötstiften ausgestattet sind (siehe die DE-A1-197 31 312), in gedruckte Schaltungen einzulöten. Eine vergleichbare, gemäss der Erfindung modifizierte Überspannungsableiteranordnung ist in Fig. 3 wiedergegeben. Die Überspannungsableiteranordnung 46 der Fig. 3 umfasst einen Überspannungsableiter 22 in Gaskapselform, der in einem einseitig offenen Gehäuse 43 untergebracht ist. Die in Serie liegende Schalteinrichtung setzt sich wiederum aus dem mit der Kapsel 22 verlöteten Mittenkontakt 30, dem scheibenförmigen Expansionskörper 29 und einer Kontaktplatte 36 zusammen, die vom Gehäuse 43 durch eine Isolationshütse 31' isoliert sind. Die Schalteinrichtung ist hier unterhalb des Überspannungsableiters 22 angeordnet, während die Kontaktscheibe 27 mit den Kontaktfedern 28 oberhalb des Überspannungsableiters 22 liegt. Der Überspannungsableiter 22 wird auf der einen Seite (unten) über zentrale Anschlussmittel 45 und den Schalter 30, 36 angeschlossen. Auf der anderen Seite (oben) erfolgt der Anschluss über die äusseren Anschlussmittel 44, das Gehäuse 43 und die Kontaktscheibe 27 mit den Kontaktfedern 28. Mit den Anschlussmitteln 44, 45 kann die Überspannungsableiteranordnung 46 vorzugsweise in einer gedruckten Schaltung angeschlossen werden.

Es ist im Rahmen der Erfindung aber auch denkbar, bei einer Überspannungsableiteranordnung der in Fig. 3 gezeigten Art anstelle der auf einer Seite angeordneten Anschlussmittel 44, 45 an beiden Seiten axiale (oder auch radiale) Anschlussdrähte 37 vorzusehen, wie dies in Fig. 4 gezeigt ist. Die Überspannungsableiteranordnung 46 kann so "fliegend" verdrahtet, d.h. in eine beliebige Schaltung eingebaut werden.

Weiter ist es im Rahmen der Erfindung denkbar, anstelle des oben beschriebenen flachen kreischeibenförmigen Expansionskörpers 29 einen Expansionskörper einzusetzen, der aufgrund eines anisotropen Werkstoffverhaltens oder aufgrund einer speziellen Formgebung eine verstärkte thermische Ausdehnungsbewegung ausführt. Ein Beispiel für einen Expansionskörper mit spezieller Formgebung ist in Fig. 5 dargestellt. Der Expansionskörper 48 der Fig. 5 nutzt das mechanische Prinzip des Kniehebels, in dem er entweder als konisch geformte Scheibe oder als in der Mitte geknickter Streifen ausgebildet ist. Der Expansionskörper 48 stützt sich mit dem äusseren Rand an einem Widerlager 47 ab. Bei einer in Fig. 5 durch die Doppelpfeile angedeuteten thermischen Ausdehnung kommt es aufgrund der speziellen Formgebung zu einem umgekehrten Kniehebeleffekt, d.h. einer verstärkten thermischen Ausdehnungsbewegung in der Achse 34 (Pfeil), die vorteilhaft als Schaltbewegung genutzt werden kann.

### BEZUGSZEICHENLISTE

- 10: Koaxialleitungsanordnung
- 11: Aussenleiter (Gehäuse)
- 12,..,15: Innenleiterabschnitt
- 16,17: Halterung
- 18,19: Aussengewinde
- 20,46: Überspannungsableiteranordnung
- 21: Isolierbecher
- 22: Überspannungsableiter (Gaskapsel)
- 23: Gewindeloch
- 24: Anschlussstück
- 25: Gehäuse (Kapselhaltergehäuse)
- 26: Federelement (Federscheibe)
- 27: Kontaktscheibe
- 28: Kontaktfeder
- 29,48: Expansionskörper
- 30: Mittenkontakt
- 31,31': Isolatorhülse
- 32: Schraubgewinde
- 33: Bolzen
- 34: Achse (Expansionskörper)
- 35: Achse (Koaxialleiteranordnung)
- 36: Kontaktplatte
- 37: Anschlussdraht
- 38: Bohrung
- 39: Kontaktbolzen
- 40: Grundplatte
- 41: Vorsprung
- 42: Hinterschneidung
- 43: Gehäuse
- 44,45: Anschlussmittel
- 47: Widerlager

## Patentansprüche

1. Selbsttätig löschende Überspannungsableiteranordnung (20, 46) mit einem Überspannungsableiter (22), welcher beim Überschreiten einer vorgegebenen ersten Spannung von einem nicht leitenden in einen leitenden Zustand übergeht und erst bei Unterschreiten einer sehr viel kleineren zweiten Spannung in den nicht leitenden Zustand zurückkehrt, sowie mit einem Schaltmechanismus (26,..,31, 31'), welcher bei Stromfluss durch den Überspannungsableiter (22) anspricht und den Stromfluss durch den Überspannungsableiter (22) unterbricht und anschliessend selbsttätig wieder in seinen Ausgangszustand zurückkehrt, **dadurch gekennzeichnet, dass** der Schaltmechanismus (26,..,31) reversibel auf die im Überspannungsableiter (22) durch den Stromfluss erzeugte Wärme anspricht, dass der Schaltmechanismus (26,..,31, 31') Schaltmittel (26, 27, 30 bzw. 26, 30, 36) sowie thermisch an den Überspannungsableiter (22) angekoppelte Betätigungsmittel (29, 31, 31', 48) zur Betätigung der Schaltmittel (26, 27, 30 bzw. 26, 30, 36) umfasst, wobei die Betätigungsmittel (29, 31, 31', 48) reversibel auf die im Überspannungsableiter (22) durch den Stromfluss erzeugte Wärme ansprechen, dass die Betätigungsmittel (29, 31, 31') Expansionsmittel (29, 48) umfassen, welche die im Überspannungsableiter (22) durch den Stromfluss erzeugte Wärme mittels thermischer Expansion in eine Schaltbewegung umsetzen, dass die Expansionsmittel einen Expansionskörper (29, 48) aus einem festen Material umfassen, dessen thermische Ausdehnung in einer ersten Achse (34) als Schaltbewegung ausgenutzt wird, dass der Expansionskörper (29) aus einem hitzebeständigen gummielastischen Material, insbesondere einem Silikonkautschuk oder einem Fluorelastomer, besteht, und dass der Expansionskörper (29) von einem die radiale Ausdehnung begrenzenden und damit die axiale Ausdehnung verstärkenden Begrenzungselement (31, 31') umgeben ist.

2. Überspannungsableiteranordnung nach Anspruch 1, **dadurch gekennzeichnet, dass** der Expansionskörper (29) die Form einer zur ersten Achse (34) axialen Kreisscheibe aufweist, und als Begrenzungselement eine hohlzylindrische, koaxiale, elektrisch und thermisch isolierende Isolatorhülse (31, 31'), insbesondere aus Polytetrafluoräthylen, vorgesehen ist.

3. Überspannungsableiteranordnung nach Anspruch 1 oder 2, **dadurch gekennzeichnet, dass** die Schaltmittel einen Schalter (27, 30 bzw. 30, 36) umfassen, welcher in Serie mit dem Überspannungsableiter (22) geschaltet und im Ausgangszustand geschlossen ist, und der geöffnet wird, wenn die Betätigungsmittel (29, 31, 31') auf die im Überspannungsableiter (22) durch den Stromfluss erzeugte Wärme ansprechen.

4. Überspannungsableiteranordnung nach einem der Ansprüche 1 bis 3, **dadurch gekennzeichnet, dass** die Schaltmittel einen Schalter umfassen, welcher parallel zum Überspannungsableiter (22) geschaltet und im Ausgangszustand geöffnet ist, und der geschlossen wird, wenn die Betätigungsmittel auf die im Überspannungsableiter (22) durch den Stromfluss erzeugte Wärme ansprechen.

5. Überspannungsableiteranordnung nach Anspruch 3, **dadurch gekennzeichnet, dass** der Schalter zwei metallische Kontaktelemente (27, 30 bzw. 30, 36) umfasst, welche durch ein Federelement (26) gegeneinander gedrückt werden und gegen den Druck des Federelements (26) voneinander trennbar sind, dass eines der Kontaktelemente (30) mit der Überspannungsableiteranordnung (22) verbunden, insbesondere verlötet ist, und dass die Betätigungsmittel (29, 31, 31') bzw. Expansionsmittel (29) zwischen den beiden Kontaktelementen (27, 30 bzw. 30, 36) angeordnet sind.

6. Überspannungsableiteranordnung nach Anspruch 5, **dadurch gekennzeichnet, dass** die Kontaktelemente (27, 30 bzw. 30, 36) oberflächenveredelt, insbesondere mit Silber beschichtet sind.

7. Überspannungsableiteranordnung nach Anspruch 5 oder 6, **dadurch gekennzeichnet, dass** der Überspannungsableiter (22), die metallischen Kontaktelemente (27, 30 bzw. 30, 36), das Federelement (26) und die Betätigungsmittel (29, 31, 31') bzw. Expansionsmittel (29) axial zu einer ersten Achse (34) in einem gemeinsamen Gehäuse (25, 43) hintereinander angeordnet sind, dass das Gehäuse (25, 43) elektrisch leitend ist und als eine Zuleitung zum Überspannungsableiter (22) dient, und dass zur Herstellung des Kontakts mit dem Gehäuse (25, 43) Kontaktfedern (28) vorgesehen sind.

8. Überspannungsableiteranordnung nach Anspruch 7, **dadurch gekennzeichnet, dass** die metallischen Kontaktelemente (27, 30 bzw. 30, 36), das Federelement (26) und die Betätigungsmittel (29, 31, 31') bzw. Expansionsmittel (29) auf einer Seite des Überspannungsableiters (22) angeordnet sind.

9. Überspannungsableiteranordnung nach Anspruch 7 oder 8, **dadurch gekennzeichnet, dass** das Gehäuse (25, 25') als einseitig offenes, einschraubbares Gehäuse ausgebildet ist.

10. Überspannungsableiteranordnung nach Anspruch 7, **dadurch gekennzeichnet, dass** die metallischen Kontaktelemente (27, 30 bzw. 30, 36) und die Betätigungsmittel (29, 31, 31') bzw. Expansionsmittel (29) auf einer Seite des Überspannungsableiters (22) und das Federelement (26) auf der anderen Seite des Überspannungsableiters (22) angeordnet sind.

11. Überspannungsableiteranordnung nach Anspruch 7 oder 10, **dadurch gekennzeichnet, dass** am Gehäuse (43) Anschlussmittel (37, 44, 45) zum Anschliessen der Überspannungsableiteranordnung (46) in einer Schaltung, insbesondere einer gedruckten Schaltung, vorgesehen sind.

12. Überspannungsableiteranordnung nach einem der Ansprüche 5 bis 11, **dadurch gekennzeichnet, dass** das Federelement (26) als Federscheibe ausgebildet ist.

13. Überspannungsableiteranordnung nach einem der Ansprüche 1 bis 12, **dadurch gekennzeichnet, dass** der Überspannungsableiter (22) als Gaskapselableiter ausgebildet ist und eine zylindrische Form mit an den Stirnseiten angeordneten elektrischen Anschlüssen aufweist.

14. Überspannungsableiteranordnung nach Anspruch 1, **dadurch gekennzeichnet, dass** die thermische Ausdehnung des Expansionskörpers (48) in der ersten Achse (34) durch eine geeignete Formgebung des Expansionskörpers verstärkt wird.

15. Überspannungsableiteranordnung nach Anspruch 1, **dadurch gekennzeichnet, dass** die thermische Ausdehnung des Expansionskörpers in der ersten Achse (34) durch ein anisotropes Werkstoffverhalten des Expansionskörpers verstärkt wird.

16. Verwendung einer Überspannungsableiteranordnung (20) nach einem der Ansprüche 1 bis 10 in einer Koaxialleiteranordnung (10).

17. Verwendung nach Anspruch 16, **dadurch gekennzeichnet, dass** die Koaxialleiteranordnung (10) einen in einer zweiten Achse (35) verlaufenden Innenleiter (12,..,15) und einen den Innenleiter (12,..,15) koaxial umgebenden Aussenleiter (11) umfasst, dass die Überspannungsableiteranordnung (20) mit der ersten Achse (34) senkrecht zur zweiten Achse (35) an der Koaxialleiteranordnung (10) befestigt, insbesondere angeschraubt, ist, dass das Gehäuse (25) mit dem Aussenleiter (11) elektrisch leitend verbunden ist, und dass eine zweite Zuleitung (24) zum Überspannungsableiter (22) mit dem Innenleiter (12,..,15) elektrisch leitend verbunden ist.

## Claims

1. An automatically quenching surge arrester arrangement (20, 46) having a surge arrester (22), which changes from a non-conductive state to a conductive state when a predetermined first voltage is exceeded and returns to the non-conductive state only when a very much lower second voltage is undershot, and having a switching mechanism (26, ..., 31, 31'), which responds when a current flows through the surge arrester (22) and interrupts the current flow through the surge arrester (22), and then automatically returns to its initial state again, **characterized in that** the switching mechanism (26, ..., 31) responds reversibly to the heat which is produced by the current flow in the surge arrester (22), that the switching mechanism (26, ..., 31, 31') has switching means (26, 27, 30 and 26, 30, 36), as well as operating means (29, 31, 31', 48) which are thermally coupled to the surge arrester (22) for operation of the switching means (26, 27, 30 and 26, 30, 36), with the operating means (29, 31, 31', 48) responding reversibly to the heat which is produced by the current flow in the surge arrester (22), that the operating means (29, 31, 31') have expansion means (29, 48) which convert the heat produced by the current flow in the surge arrester (22) to a switching movement, by means of thermal expansion, that the expansion means have an expansion body (29, 48) composed of a solid material, whose thermal expansion on a first axis (34) is used as a switching movement, and that the expansion body (29) is composed of heat-resistant rubber-elastic material, in particular a silicone rubber or a fluoroelastomer, and **in that** the expansion body (29) is surrounded by a limiting element (31, 31'), which limits the radial expansion, and thus amplifies the axial expansion.

2. The surge arrester arrangement as claimed in claim 1, **characterized in that** the expansion body (29) is in the form of a circular disk which is axial with respect to the first axis (34), and a hollow-cylindrical, co-axial, electrically and thermally insulating insulator sleeve (31, 31'), in particular composed of polytetrafluoroethylene, is provided as the limiting element.

3. The surge arrester arrangement as claimed in claim 2, **characterized in that** the switching means have a switch (27, 30 or 30, 36), which is connected in series with the surge arrester (22) and is closed in the initial state, and which is opened when the operating means (29, 31, 31') respond to the heat which is produced by the current flow in the surge arrester (22).

4. The surge arrester arrangement as claimed in one of claims 1 to 3, **characterized in that** the switching means have a switch which is connected in parallel with the surge arrester (22) and is open in the initial state, and which is closed when the operating means respond to the heat which is produced by the current flow in the surge arrester (22).

5. The surge arrester arrangement as claimed in claim 3, **characterized in that** the switch has two metallic contact elements (27, 30 and 30, 36), which are pressed against one another by a spring element (26) and can be separated from one another against the pressure of the spring element (26), **in that** one of the contact elements (30) is connected, in particular soldered, to the surge arrester arrangement (22), and **in that** the operating means (29, 31, 31') and/or the expansion means (29) are/is arranged between the two contact elements (27, 30 and 30, 36).

6. The surge arrester arrangement as claimed in claim 5, **characterized in that** the contact elements (27, 30 and 30, 36) are surface-treated, in particular being coated with silver.

7. The surge arrester arrangement as claimed in claim 5 or 6, **characterized in that** the surge arrester (22), the metallic contact elements (27, 30 and 30, 36), the spring element (26) and the operating means (29, 31, 31') and/or the expansion means (29) are arranged one behind the other axially with respect to a first axis (34) in a common housing (25, 43), **in that** the housing (25, 43) is electrically conductive and is used as a supply line to the surge arrester (22), and **in that** contact springs (28) are provided in order to produce the contact with the housing (25, 43).

8. The surge arrester arrangement as claimed in claim 7, **characterized in that** the metallic contact elements (27, 30 and 30, 36), the spring element (26) and the operating means (29, 31, 31') and/or the expansion means (29) are arranged on one side of the surge arrester (22).

9. The surge arrester arrangement as claimed in claim 7 or 8, **characterized in that** the housing (25, 25') is in the form of a housing which is open on one side and can be screwed in.

10. The surge arrester arrangement as claimed in claim 7, **characterized in that** the metallic contact elements (27, 30 and 30, 36) and the operating means (29, 31, 31') and/or the expansion means (29) are arranged on one side of the surge arrester (22), and the spring element (26) is arranged on the other side of the surge arrester (22).

11. The surge arrester arrangement as claimed in claim 7 or 10, **characterized in that** connecting means (37, 44, 45) for connection of the surge arrester arrangement (46) in a circuit, in particular a printed circuit, are provided on the housing (43).

12. The surge arrester arrangement as claimed in one of claims 5 to 11, **characterized in that** the spring element (26) is a spring washer.

13. The surge arrester arrangement as claimed in one of claims 1 to 12, **characterized in that** the surge arrester (22) is a gas capsule arrester and has a cylindrical shape with electrical connections arranged on the end faces.

14. The surge arrester arrangement as claimed in claim 1, **characterized in that** the thermal expansion of the expansion body (48) on the first axis (34) is amplified by suitable shaping of the expansion body.

15. The surge arrester arrangement as claimed in claim 1, **characterized in that** the thermal expansion of the expansion body on the first axis (34) is amplified by the expansion body material having an anisotropic behavior.

16. Use of a surge arrester arrangement (20) as claimed in one of claims 1 to 10 in a coaxial conductor arrangement (10).

17. The use as claimed in claim 16, **characterized in that** the coaxial conductor arrangement (10) has an inner conductor (12, ..., 15) which runs on a second axis (35) and an outer conductor (11) which coaxially surrounds the inner conductor (12, ..., 15), **in that** the surge arrester arrangement (20) is mounted with the first axis (34) at right angles to the second axis (34) on the coaxial conductor arrangement (10), in particular by being screwed on, **in that** the housing (25) is electrically conductively connected to the outer conductor (11), and **in that** a second supply line (24) to the surge arrester (22) is electrically conductively connected to the inner conductor (12, ..., 15)

## Revendications

1. Arrangement parasurtenseur (20, 46) à extinction automatique comprenant un parasurtenseur (22), lequel passe d'un état non conducteur à un état conducteur en cas de dépassement d'une première tension prédéfinie et ne revient dans l'état non conducteur qu'après avoir franchi vers le bas une deuxième tension très inférieure, et comprenant également un mécanisme de commutation (26, ..., 31, 31') qui réagit en cas de flux de courant à travers le parasurtenseur (22) et interrompt le flux de courant à travers le parasurtenseur (22) et revient ensuite de nouveau automatiquement dans son état initial, **caractérisé en ce que** le mécanisme de commutation (26, ..., 31) réagit de manière réversible à la chaleur générée dans le parasurtenseur (22) par le flux de courant, **en ce que** le mécanisme de commutation (26, ..., 31, 31') comprend des moyens de commutation (26, 27, 30 ou 26, 30, 36) ainsi que des moyens d'actionnement (29, 31, 31', 48) accouplés thermiquement au parasurtenseur (22) pour actionner les moyens de commutation (26, 27, 30 ou 26, 30, 36), les moyens d'actionnement (29, 31, 31', 48) réagissant de manière réversible à la chaleur générée dans le parasurtenseur (22) par le flux de courant, **en ce que** les moyens d'actionnement (29, 31, 31') comprennent des moyens d'expansion (29, 48) qui convertissent la chaleur générée dans le parasurtenseur (22) par le flux de courant en un mouvement de commutation par expansion thermique, **en ce que** les moyens d'expansion comprennent un corps d'expansion (29, 48) en matériau fixe, dont la dilatation thermique est utilisée dans un premier axe (34) comme mouvement de commutation, **en ce que** le corps d'expansion (29) se compose d'un matériau souple résistant à la chaleur, notamment un caoutchouc à base de silicone ou un fluoroélastomère, et **en ce que** le corps d'expansion (29) est entouré par un élément de délimitation (31, 31') qui limite la dilatation radiale et renforce ainsi la dilatation axiale.

2. Arrangement parasurtenseur selon la revendication 1, **caractérisé en ce que** le corps d'expansion (29) présente la forme d'un disque circulaire axial par rapport au premier axe (34) et l'élément de délimitation prévu est un manchon isolateur (31, 31') cylindrique creux, coaxial, isolant électriquement et thermiquement, notamment en polytétrafluoroéthylène.

3. Arrangement parasurtenseur selon la revendication 1 ou 2, **caractérisé en ce que** les moyens de commutation comprennent un commutateur (27, 30 ou 30, 36) qui est branché en série avec le parasurtenseur (22) et qui est fermé à l'état initial, lequel s'ouvre lorsque les moyens d'actionnement (29, 31, 31') réagissent à la chaleur générée dans le parasurtenseur (22) par le flux de courant.

4. Arrangement parasurtenseur selon l'une des revendications 1 à 3, **caractérisé en ce que** les moyens de commutation comprennent un commutateur qui est branché en parallèle avec le parasurtenseur (22) et qui est ouvert à l'état initial, lequel se ferme lorsque les moyens d'actionnement réagissent à la chaleur générée dans le parasurtenseur (22) par le flux de courant.

5. Arrangement parasurtenseur selon la revendication 3, **caractérisé en ce que** le commutateur comprend deux éléments de contact métalliques (27, 30 ou 30, 36) qui sont comprimés l'un contre l'autre par un élément ressort (26) et qui peuvent être séparés l'un de l'autre en s'opposant à la pression de l'élément ressort (26), **en ce que** l'un des éléments de contact (30) est relié, notamment brasé, avec l'arrangement parasurtenseur (22), et **en ce que** les moyens d'actionnement (29, 31, 31') ou les moyens d'expansion (29) sont disposés entre les deux éléments de contact (27, 30 ou 30, 36).

6. Arrangement parasurtenseur selon la revendication 5, **caractérisé en ce que** les éléments de contact (27, 30 ou 30, 36) sont affinés en surface, notamment revêtus d'argent.

7. Arrangement parasurtenseur selon la revendication 5 ou 6, **caractérisé en ce que** le parasurtenseur (22), les éléments de contact métalliques (27, 30 ou 30, 36), l'élément ressort (26) et les moyens d'actionnement (29, 31, 31') ou les moyens d'expansion (29) sont disposés dans le sens axial par rapport à un premier axe (34) les uns derrière les autres dans un boîtier commun (25, 43), **en ce que** le boîtier (25, 43) est électriquement conducteur et sert de conduite d'alimentation vers le parasurtenseur (22) et **en ce que** des ressorts de contact (28) sont prévus pour réaliser le contact avec le boîtier (25, 43).

8. Arrangement parasurtenseur selon la revendication 7, **caractérisé en ce que** les éléments de contact métalliques (27, 30 ou 30, 36), l'élément ressort (26) et les moyens d'actionnement (29, 31, 31') ou les moyens d'expansion (29) sont disposés d'un côté du parasurtenseur (22).

9. Arrangement parasurtenseur selon la revendication 7 ou 8, **caractérisé en ce que** le boîtier (25, 25') est réalisé sous la forme d'un boîtier à visser, ouvert d'un côté.

10. Arrangement parasurtenseur selon la revendication 7, **caractérisé en ce que** les éléments de contact métalliques (27, 30 ou 30, 36) et les moyens d'actionnement (29, 31, 31') ou les moyens d'expansion (29) sont disposés d'un côté du parasurtenseur (22) et l'élément ressort (26) est disposé de l'autre côté du parasurtenseur (22).

11. Arrangement parasurtenseur selon la revendication 7 ou 10, **caractérisé en ce que** des moyens de raccordement (37, 44, 45) destinés au raccordement de l'arrangement parasurtenseur (46) dans un circuit, notamment un circuit imprimé, sont prévus sur le boîtier (43).

12. Arrangement parasurtenseur selon l'une des revendications 5 à 11, **caractérisé en ce que** l'élément ressort (26) est réalisé sous la forme d'une rondelle élastique.

13. Arrangement parasurtenseur selon l'une des revendications 1 à 12, **caractérisé en ce que** le parasurtenseur (22) est réalisé sous la forme d'un dérivateur à capsule de gaz et présente une forme cylindrique avec des bornes électriques disposées sur les faces frontales.

14. Arrangement parasurtenseur selon la revendication 1, **caractérisé en ce que** la dilatation thermique du corps d'expansion (48) dans le premier axe (34) est renforcée par un façonnage approprié du corps d'expansion.

15. Arrangement parasurtenseur selon la revendication 1, **caractérisé en ce que** la dilatation thermique du corps d'expansion dans le premier axe (34) est renforcée par un comportement de matériau anisotrope du corps d'expansion.

16. Utilisation d'un arrangement parasurtenseur (20) selon l'une des revendications 1 à 10 dans un arrangement conducteur coaxial (10).

17. Utilisation selon la revendication 16, **caractérisée en ce que** l'arrangement conducteur coaxial (10) comprend un conducteur interne (12, ..., 15) qui s'étend dans un deuxième axe (35) et un conducteur externe (11) qui entoure le conducteur interne (12, ..., 15) de manière coaxiale, **en ce que** l'arrangement parasurtenseur (20) est fixé, notamment vissé, sur l'arrangement conducteur coaxial (10) avec le premier axe (34) perpendiculairement au deuxième axe (35), **en ce que** le boîtier (25) est relié électriquement avec le conducteur externe (11) et **en ce qu'**une deuxième conduite d'alimentation (24) vers le parasurtenseur (22) est reliée électriquement avec le conducteur interne (12, ..., 15).
